# EUROPÄISCHE PATENTSCHRIFT

(11) **EP 0 639 503 B1**
(45) Veröffentlichungstag und Bekanntmachung des Hinweises auf die Patenterteilung: **05.02.1997**
(21) Anmeldenummer: 94112678.1
(22) Anmeldetag: 13.08.1994
(51) Int. Cl.: B65B 43/52, B65B 5/06

(54) **Kartonierer**
Cartoning machine
Machine d'encartonnage

(30) Priorität: 19.08.1993 DE 4327827
(43) Veröffentlichungstag der Anmeldung: 22.02.1995
(73) Patentinhaber: Maschinenfabrik Alfred Schmermund GmbH & Co., D-58285 Gevelsberg (DE)
(72) Erfinder: Beckmann, Harald, D-58285 Gevelsberg (DE)
(74) Vertreter: Sparing Röhl Henseler Patentanwälte

(56) Entgegenhaltungen:
- US-A- 2 973 611
- US-A- 4 349 998

## Beschreibung

Die Erfindung betrifft einen Kartonierer für quaderförmige, großformatige Gebinde mit einem schrittweise antreibbaren, mehrere aufeinanderfolgende Stillstandspositionen durchlaufenden Förderer zur Aufnahme von aufgestellten, beidseitig offenen Kartonzuschnitten mit seitlich an beiden Seiten überstehenden Laschen benachbart zum Förderer angeordneten Faltern zum Umlegen der Laschen, einer Einschubeinrichtung zum kopfseitigen Einschieben der Gebinde und einer Beleimeinrichtung, wobei der Förderer Haltelemente für die Kartonzuschnitte aufweist.

Aus DE-A-4 035 352 ist ein Kartonierer für quaderförmige Gebinde mit einem schrittweise antreibbaren, mehrere aufeinanderfolgende Stillstandspositionen durchlaufenden Förderer zur Aufnahme von aufgestellten, beidseitig offenen Kartonzuschnitten mit seitlich an beiden Seiten überstehenden Laschen benachbart zum Förderer angeordneten Faltern zum Umlegen der Laschen, einer Einschubeinrichtung zum kopfseitigen Einschieben der Gebinde und einer Beleimeinrichtung bekannt. Der Förderer umfaßt hierbei zwei horizontal angeordnete, voneinander um die Kartonzuschnitthöhe vertikal beabstandete, parallel laufende Bänder, die jeweils mit Halteelementen für die Kartonzuschnitte versehen sind. Die Halteelemente sind hierbei als Ausnehmungen ausgebildet, die mit einer Saugluftleitung in Verbindung stehen, um so die Kartonzuschnitte in ihrer Position zu halten. Ein derartiger Kartonierer benötigt einen großen Flächenbedarf, da die Kartonzuschnitte insgesamt nur horizontal gefördert werden, wobei zudem zum übergeben des aufgestellten Kartonzuschnitts an den Förderer eine Hubeinrichtung benötigt wird.

Aufgabe der Erfindung ist es daher, einen Kartonierer der eingangs genannten Art zu schaffen, der bei einfachem Aufbau einen erheblich verringerten Flächenbedarf aufweist.

Diese Aufgabe wird dadurch gelöst, daß der Förderer zwei gegenüberliegend angeordnete Gruppen von umlaufenden Riemen umfaßt, die jeweils als Halteelemente Halteleisten zum vor- und nachseitigen Halten des aufgerichteten Kartonzuschnitts tragen, wobei sich in der Einschubposition für die aufgestellten Kartonzuschnitte die hinter am Kartonzuschnitt angreifenden Halteleisten im Umlenkbereich der Riemen und die vorne am Kartonzuschnitt angreifenden Halteleisten in dieser Einschubposition nicht im Umlenkbereich der Riemen befinden.

Hierbei ist eine Vertikalförderung besonders zweckmäßig, weil so nur eine geringe Fläche für den Kartonierer benötigt wird, wobei zugleich durch unter- und oberseitiges Erfassen des aufgestellten Kartonzuschnitts durch die Halteleisten dieser oben und unten sowie beidseitig gehalten und abgestützt wird. Hierzu dienen die Gruppen von umlaufenden Riemen, von denen, wenn diese Gruppen jeweils aus drei Riemen bestehen, die äußeren die unterseitig angreifenden Halteleisten und der mittlere die oberseitig angreifende Halteleiste für jeden Kartonzuschnitt tragen. Damit sich ein problemloses Einführen der aufgerichteten Kartonzuschnitte ohne weitere Hilfsmittel bei dieser Vertikalführung und -halterung der Kartonzuschnitte durch einfaches Einschieben ergibt, befinden sich in der Einschubposition für die aufgestellten Kartonzuschnitte die unten am Kartonzuschnitt angreifenden Halteleisten im Umlenkbereich der Riemen.

Ein derartiger Kartonierer ermöglicht zudem eine zumindest im wesentlichen symmetrische und damit konstruktiv günstige und aufeinanderfolgende Anordnung von Faltern, Beleimdüsen, Klebebandzuführungen u. dgl. auf beiden Seiten eines schrittweise geschalteten, einfach aufgebauten Förderers, so daß die einzelnen Komponenten gut zugänglich sind, so daß Störfälle leicht behoben werden können. Insbesondere können aufgestellte Kartonzuschnitte und/oder zu verpackende Gebinde von zwei gegenüberliegenden Seiten beispielsweise wechselweise dem Förderer zugeführt werden.

Außerdem wird es ermöglicht, die Gebinde in Schlauchfolie einzuschweissen. Dies ist insbesondere bei Gebinden aus Zigarettenstangen vorteilhaft, weil ansonsten zum Verpacken verwendete Schrumpffolien zu einer Abrundung der Ecken der entsprechend exponierten Packungen führen können, was jedoch bei Verwendung von Schlauchfolie sicher vermieden wird.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1 und 2 zeigen perspektivisch, schematisiert und ausschnittweise einen Kartonierer für quaderförmige Stapel von Zigarettenstangen.

Der dargestellte Kartonierer umfaßt einen schrittweise getaktet angetriebenen Elevatorförderer 1, der durch zwei gegenüberliegend angeordnete Gruppen von Riemen 2, die insbesondere als Zahnriemen ausgebildet und jeweils um obere und untere Umlenkrollen 3 geführt sind, einen Schacht entsprechend der Breite eines aufgerichteten Kartonzuschnitts 4 bildet. Gegebenenfalls können zwischen den Stillstandspositionen des Elevatorförderers 1 nicht dargestellte Stützrollen für die Riemen 2 angeordnet sein.

Die Kartonzuschnitte 4 werden beispielsweise einem Kartonzuschnittmagazin entnommen und in einer Kartonaufrichtstation (wie sie beispielsweise aus der deutschen Patentanmeldung P 42 10 813.6 bekannt ist) zu einem Hohlkörper mit rechteckigem Querschnitt, der beidseitig offen ist, gegebenenfalls unter Verkleben entsprechender sich überlappender Teile aufgerichtet, um dann in den zwischen den Riemen 2 gebildeten Schacht des Elevatorförderers 1 mittels eines entsprechenden Schiebers in einer Stillstandsphase des Elevatorförderers 1 in dessen unterste Position eingeschoben zu werden, und zwar zwischen Halteleisten 5, die an den Riemen 2 angebracht sind und den aufgerichteten Kartonzuschnitt 4 unter- und oberseitig erfassen und damit den aufgerichteten Kartonzuschnitt 4 derart aufgerichtet halten, daß zum boden- und kopfseitigen Verschließen des Kartons dienende, am umlaufenden Seitenwandbereich befindliche, äußere bzw. innere Laschen 6 bzw. 7 und 8 bzw. 9 seitlich gegenüber dem Elevatorförderer 1 überstehen.

Hierzu ist es zweckmäßig, das überschieben des aufgerichteten Kartonzuschnitts 4 in einer solchen Position des Elevatorförderers 1 vorzunehmen, in der die unteren Halteleisten 5 noch nicht ihre horizontale Position eingenommen haben, sondern noch schräg abwärts um einen Winkel von beispielsweise 45° gerichtet sind. Hierdurch ergibt sich genügend Spiel zum Einschieben des aufgerichteten Kartonzuschnitts 4, der beim Weiterfördern dann zwischen den entsprechenden Halteleisten 5 eingespannt wird.

Während des überführens des aufgerichteten Kartonzuschnitts 4 in die nächsthöhere Position infolge der schrittweisen Bewegung des Elevatorförderers 1 werden die vertikal verlaufenden Laschen 6 und gegebenenfalls 8 des aufgerichteten Kartonzuschnitts 4 durch entsprechende Führungsleisten (nicht dargestellt) leicht nach außen ausgestellt. In dieser Position werden ferner die bodenseitigen, horizontal verlaufenden Laschen 9 zur Bildung eines Bodens mittels entsprechender Falter (nicht dargestellt) einwärts um 90° in einer vertikale Stellung umgelegt. Ein vom Kartonzuschnitt 4 aufzunehmendes, großformatiges Gebinde 10 (ein quaderförmiger Block aus Zigarettenstangen 11) wird mittels eines (nicht dargestellten) Schiebers von der Kopfseite her in den aufgestellten Kartonzuschnitt 4 überschoben, wobei das Gebinde 10 gegen die in diesem Moment noch von den zugehörigen Faltern in ihrer um 90° einwärts umgelegten Stellung abgestützten Laschen 9 als Anschlag geschoben wird. Anschließend erfolgt das Schließen der oberen und unteren, kopfseitigen Lasche 7.

Während des Transports in die nächsthöhere Position werden die nun bereits geschlossenen Laschen 7, 9 mittels zwischen diesen Stillstandspositionen des Elevatorförderers 1 angeordneten Leimdüsen 12 beleimt. Als Leim kommt Heiß- oder Kaltleim infrage. Kaltleim wird insbesondere dann verwendet, wenn anschließend noch eine Verklebung des fertigen Kartons 13 mittels Klebeband 14 vorgenommen wird.

Mittels entsprechender Falter (nicht dargestellt) erfolgt ein Umfalten der noch offenen äußeren Laschen 6, 8 auf die beleimten inneren Laschen 7, 9 und ein Andrücken der äußeren Laschen 6, 8 an die inneren Laschen 7, 9 mittels horizontal verschiebbar geführter Andrückplatten 15 in der dritten Position von unten.

Beim Transport in die vierte Position von unten läuft der nunmehr gefüllte und geschlossene Karton 13 in seinem mittleren Bereich zunächst gegen die Enden von zwei (naß- oder selbstklebenden) Klebebändern 14, die jeweils von einer entsprechenden Klebebandzuführung 16 bereit gestellt werden. Beim weiteren Transport wird das jeweilige Klebeband 14 entlang der Naht zwischen den beiden Paaren von benachbarten äußeren Laschen 6 bzw. 8 geführt und mittels einer entsprechend vorgespannten Rolle 17 angedrückt. Nach Durchlauf des Kartons 13 wird das jeweilige Klebeband 14 abgelängt und das freie Ende mittels der Rolle 17 auf die unten befindliche Seite des Kartons 13 umgelegt.

Aus der vierten Position wird der fertige Karton 13 in eine fünfte und Auswurfposition gefördert. Aus dieser Auswurfposition wirft ein schwenkbarer, an der unten befindlichen Seite des Kartons 13 angreifender Auswerfer 18 unter Drehung des Kartons 13 um 90° auf ein Abförderband 19.

Beim dargestellten Ausführungsbeispiel werden die Gebinde 10 zum Schutz gegen Feuchtigkeit zusätzlich in eine Schlauchfolie 20 verpackt. Diese wird von einer Bobine 21 in flach gelegtem Zustand, bei dem die Schlauchfolie 20 mit beidseitigem Einschlag versehen ist, über Walzen 22 schrittweise zunächst einer Schweiß- und Schneidstation 23 in einer Horizontalebene liegend zugeführt, wo ein Folienabschnitt 24 der flach liegenden Schlauchfolie 20 an dem in Förderrichtung hinteren Ende mittels entsprechender, aufeinanderzu beweglicher und schließbarer Backen 25 zugeschweißt und abgetrennt wird.

Vertikal bewegliche und in Förderrichtung des Folienabschnitts 24 gemeinsam verfahrbare Sauger 26 ergreifen den Folienabschnitt 24 an dem in Förderrichtung vorderen Ende an der Ober- und/oder Unterseite, um zunächst den Folienabschnitt 24 am vorderen Ende zu öffnen und ihn dann an einen Revolver 27 zu übergeben.

Der schrittweise angetriebene Revolver 27 umfaßt eine senkrecht zur Förderrichtung des Folienabschnitts 24 sich erstreckende Revolverscheibe 28, die insgesamt vier gleichmäßig über den Umfang verteilte, im wesentlichen rechteckige Ausnehmungen 29 aufweist. In Richtung auf die zuzuführenden Folienabschnitte 24 trägt die Revolverscheibe 28 sich senkrecht hierzu erstreckende Leisten 30 in einer Anordnung derart, daß ein in den aufgestellten Kartonzuschnitt 4 einzufüllender Stapel 31 aus Zigarettenstangen 11 durch die jeweils von vier Leisten 30 an den Ecken begrenzte Ausnehmung 29 hindurch paßt.

Die Leisten 30 können insbesondere als winkelförmige Leisten und gegebenenfalls als Spreizleisten ausgebildet sein. Sie können aber auch einwärts federvorgespannte Leisten oder Leistenpaare bilden, die durch das Einschieben eines Gebindes 10 gespreizt werden.

Wenn der Folienabschnitt 24 auf die in der Füllstation des Revolvers 27 befindlichen Leisten 30 benachbart zu einer Ausnehmung 29 geschoben ist, wird mittels eines Schiebers 32 der in einer Sammelstation 33 gebildete Stapel 31 und je nach Größe des Kartons auch ein weiterer in der gleichen oder einer weiteren Sammelstation 33 gebildeter Stapel 31 in den gespreizten Folienabschnitt 24 eingeschoben, wobei sich ein Folienüberstand 24a benachbart zur Revolverscheibe 28 ergibt. Gegebenenfalls können nicht dargestellte Stützbleche für den oder die in dem Folenabschnitt 24 befindlichen Stapel 31 an der Revolverscheibe 28 vorgesehen sein.

Der Revolver 27 dreht sich nun um eine Schritteilung in eine Übergabeposition zum Elevatorförderer 1. Mittels eines beispielsweise unterseitig angreifenden Transporteurs 34 wird der befüllte Folienabschnitt 24 in Richtung auf den Elevatorförderer 1 transportiert und auf dem Weg zu diesem greift in den bezüglich der Transportrichtung rückwätigen Bereich des Folienabschnitts 24 oben und unten jeweils ein winkelförmiger Spanner 35 ein. Die Spanner 35 werden dann vertikal auseinander bewegt, so daß das hintere Ende des Folienabschnitts 24 im Bereich des Folienüberstands 24a in vertikaler Richtung gespannt wird, so daß sich zwei benachbarte, vertikale Kantenbereiche des Folienüberstands 24a ergeben, die mittels zweier horizontal gegeneinander beweglicher und vertikal verlaufender Schweißbacken 36 verschweißt werden (wobei die Spanner 35 kurz vor dem Schließen der Schweißbacken 36 aus dem Folienüberstand 24a herausgezogen werden). Das so gebildete, hermetisch durch den Folienabschnitt 24 eingeschlossene Gebinde 10 wird dann in den im Elevatorförderer 1 bereitsgestellten, aufgestellten Kartonzuschnitt 4 eingeschoben.

Anstelle eines vierteiligen Revolvers 27 läßt sich auch ein zweiteiliger verwenden.

Die Bildung der Gebinde 10 kann auch auf beiden Seiten des Elevatorförderers 1 erfolgen, wobei dann die Gebinde 10 auf beiden Seiten des Elevatorförderers 1 beispielsweise aus Stangen 11 von unterschiedlichen Zigarettenmarken gebildet werden. Dem Schieber zum Einschieben des Gebindes 10 kann auch auf der gegenüberliegenden Seite ein Abholer zugeordnet sein, wobei der Abholer gegebenenfalls als Schieber und der Schieber als Abholer beim Einschieben von der anderen Seite verwendet werden kann.

Gegebenenfalls kann der Förderer 1 auch horizontal fördern, obwohl ein Elevatorförderer wegen seines geringen Platzbedarfs besonders vorteilhaft ist.

Als Antriebsaggregrate für die einzelnen Teile eignen sich elektrische Antriebe. Dies bietet einerseits die Möglichkeit, über Programmierung die Formatmaße zu ändern, und andererseits, die (über Schrittmotoren gesteuerten) Bewegungen durch Programm zu optimieren und dadurch die Leistung zu erhöhen.

## Patentansprüche

1. Kartonierer für quaderförmige, großformatige Gebinde (10) mit einem schrittweise antreibbaren, mehrere aufeinanderfolgende Stillstandspositionen durchlaufenden Förderer (1) zur Aufnahme von aufgestellten, beidseitig offenen Kartonzuschnitten (4) mit seitlich an beiden Seiten überstehenden Laschen (6, 7, 8, 9) benachbart zum Förderer (1) angeordneten Faltern zum Umlegen der Laschen (6, 7, 8, 9), einer Einschubeinrichtung zum kopfseitigen Einschieben der Gebinde (10) und einer Beleimeinrichtung (12), wobei der Förderer (1) Haltelemente für die Kartonzuschnitte (4) aufweist, dadurch **gekennzeichnet**, daß der Förderer (1) zwei gegenüberliegend angeordnete Gruppen von umlaufenden Riemen (2) umfaßt, die jeweils als Halteelemente Halteleisten (5) zum vor- und nachseitigen Halten des aufgerichteten Kartonzuschnitts (4) tragen, wobei sich in der Einschubposition für die aufgestellten Kartonzuschnitte (4) die hinter am Kartonzuschnitt (4) angreifenden Halteleisten (5) im Umlenkbereich der Riemen (2) und die vorne am Kartonzuschnitt (4) angreifenden Halteleisten (5) in dieser Einschubposition nicht im Umlenkbereich der Riemen (2) befinden.

2. Kartonierer nach Anspruch 1, dadurch gekennzeichnet, daß die Riemen (2) Zahnriemen sind.

3. Kartonierer nach Anspruch 1 oder 2, dadurch gekennzeichnet, daß die Beleimeinrichtung (12) zwischen zwei Stillstandspositionen des Förderers (1) angeordnet ist.

4. Kartonierer nach einem der Ansprüche 1 bis 3, dadurch gekennzeichnet, daß in der der Beleimeinrichtung (12) nachfolgenden Stillstandsposition des Förderers (1) Andruckplatten (15) für die Laschen (6, 7, 8, 9) vorgesehen sind.

5. Kartonierer nach einem der Ansprüche 1 bis 4, dadurch gekennzeichnet, daß zwischen zwei Stillstandspositionen des Förderers (1) beidseitig hiervon jeweils eine Klebebandzuführung (16) mündet.

6. Kartonierer nach einem der Ansprüche 1 bis 5, dadurch gekennzeichnet, daß aufgestellte Kartonzuschnitte (4) und/oder Gebinde (10) von gegenüberliegenden Seiten zuführbar sind.

7. Kartonierer nach einem der Ansprüche 1 bis 6, dadurch gekennzeichnet, daß eine Folieneinschweißeinrichtung zum Herstellen von in einen Folienabschnitt (24) einer Schlauchfolie (20) eingeschweißten Gebinden (10) vorgesehen ist.

8. Kartonierer nach Anspruch 7, dadurch gekennzeichnet, daß die Folieneinschweißeinrichtung eine Schweiß- und Schneidstation (23) für eine flach liegende Schlauchfolie (20) zum Herstellen eines an einem Ende geschlossenen Folienabschnitts (24) aufweist.

9. Kartonierer nach Anspruch 7 oder 8, dadurch gekennzeichnet, daß die Folieneinschweißeinrichtung einen schrittweise antreibbaren Revolver (27) aufweist, der Aufnahmen für einen geöffneten, an einem Ende durch eine Schweißnaht verschlossenen Folienabschnitt (24) aufweist, wobei die Aufnahmen durch den Aufnahmeraum für ein Gebinde (10) begrenzende Leisten (30) gebildet werden.

10. Kartonierer nach Anspruch 9, dadurch gekennzeichnet, daß Sauger (26) zum Öffnen der an einem Ende durch eine Schweißnaht verschlossenen Folienabschnitte (24) am unverschweißten Ende und Aufschieben auf eine Aufnahme des Revolvers (27) vorgesehen sind.

11. Kartonierer nach Anspruch 9 oder 10, dadurch gekennzeichnet, daß die Leisten (30) Winkelleisten sind.

12. Kartonierer nach einem der Ansprüche 9 bis 11, dadurch gekennzeichnet, daß die Leisten (30) Spreizleisten sind.

13. Kartonierer nach einem der Ansprüche 7 bis 12, dadurch gekennzeichnet, daß in einer Schweißstation zum Verschließen des unverschweißten Endes der an einem Ende durch eine Schweißnaht verschlossenen, mit dem Gebinde (10) befüllten Folienabschnitte (24) in einen Folienüberstand (24a) an gegenüberliegenden Seiten hiervon eingreifende und auseinanderfahrbare Spanner (35) vorgesehen sind.

## Claims

1. Cartoning machine for cuboidal, large-format bundle packs (10), having a conveyor (1) which can be driven in a stepwise manner, runs through a plurality of successive standstill positions and is intended for receiving assembled carton blanks (4) which are open on both sides and have flaps (6, 7, 8, 9) projecting laterally on both sides, having folding means which are arranged adjacent to the conveyor (1) and are intended for folding over the flaps (6, 7, 8, 9), having a push-in device for pushing the bundle packs (10) into the head side of the assembled carton blank, and having a glueing device (12), the conveyor (1) having retaining elements for the carton blanks (4), characterized in that the conveyor (1) comprises two groups, arranged opposite one another, of circulating belts (2) which each bear, as retaining elements, retaining bars (5) for retaining the assembled carton blank (4) at the front and rear, the retaining bars (5) which act at the rear of the carton blank (4) being located in the deflection region of the belts (2) in the push-in position of the assembled carton blanks (4), and the retaining bars (5) which act at the front of the carton blank (4) not being located in the deflection region of the belts (2) in this push-in position.

2. Cartoning machine according to Claim 1, characterized in that the belts (2) are toothed belts.

3. Cartoning machine according to Claim 1 or 2, characterized in that the glueing device (12) is arranged between two standstill positions of the conveyor (1).

4. Cartoning machine according to one of Claims 1 to 3, characterized in that pressure-exerting plates (15) for the flaps (6, 7, 8, 9) are provided in that standstill position of the conveyor (1) which follows the glueing device (12).

5. Cartoning machine according to any of Claims 1 to 4, characterized in that, between two standstill positions of the conveyor (1), in each case one adhesive-tape means (16) opens on either side of said conveyor.

6. Cartoning machine according to one of Claims 1 to 5, characterized in that assembled carton blanks (4) and/or bundle packs (10) can be fed from opposite sides.

7. Cartoning machine according to one of Claims 1 to 6, characterized in that there is provided a film-welding device for producing bundle packs (10) welded in a section (24) of a tubular film (20).

8. Cartoning machine according to Claim 7, characterized in that the film-welding device has a welding and cutting station (23) for a flat tubular film (20) for producing a film section (24) which is closed at one end.

9. Cartoning machine according to Claim 7 or 8, characterized in that the film-welding device has a turret (27) which can be driven in a stepwise manner and has receiving means for an open film section (24) which is closed at one end by a weld seam, the receiving means being formed by bars (30) which bound the receiving space for a bundle pack (10).

10. Cartoning machine according to Claim 9, characterized in that there are provided suckers (26) for opening at the non-welded end the film sections (24) which are closed at one end by a weld seam and for pushing these onto a receiving means of the turret (27).

11. Cartoning machine according to Claim 9 or 10, characterized in that the bars (30) are angle bars.

12. Cartoning machine according to one of Claims 9 to 11, characterized in that the bars (30) are spreading bars.

13. Cartoning machine according to one of Claims 7 to 12, characterized in that provided in a welding station for closing the non-welded end of the film sections (24) which are closed at one end by a weld seam and are filled with the bundle pack (10) are tensioners (35) which engage in a film projection (24a), at opposite sides thereof, and can be moved apart.

## Revendications

1. Machine à encartonner des lots parallélépipédiques et de grandes dimensions (10), comprenant un convoyeur (1) entraîné pas à pas, présentant plusieurs positions d'immobilisation consécutives, recevant des découpes de carton (4) mises en forme et ouvertes aux deux extrémités avec, du côté des volets latéraux ouverts (6, 7, 8, 9) aux deux extrémités, des organes de pliage agencés à côté du convoyeur (1) pour plier les volets (6, 7, 8, 9), un dispositif d'introduction pour l'introduction par l'avant d'un lot (10) et un dispositif d'encollage (12), dans laquelle le convoyeur (1) comporte des organes de support des découpes de carton (4), caractérisée en ce que le convoyeur (1) comporte deux ensembles de courroies rotatives (2) disposés en vis à vis, lesquelles portent respectivement comme organes de support des plaquettes d'appui (5) destinées à maintenir par devant et par derrière la découpe de carton mise en forme (4), cependant que, dans la position de mise en place de la découpe de carton mise en forme (4), les plaquettes d'appui (5) venant s'appuyer sur l'arrière de la découpe de carton (4) se trouvent dans la zone de retour des courroies (2) et, dans cette position de mise en place, les plaquettes d'appui (5) venant s'appuyer sur l'avant de la découpe de carton (4) ne se trouvent pas dans la zone de retour des courroies (2).

2. Machine à encartonner selon la revendication 1, caractérisée en ce que les courroies (2) sont des courroies crantées.

3. Machine à encartonner selon la revendication 1 ou 2, caractérisée en ce que le dispositif d'encollage (12) est agencé entre deux positions d'immobilisation du convoyeur (1).

4. Machine à encartonner selon l'une des revendications 1 à 3, caractérisée en ce qu'il est prévu, dans la position d'immobilisation du convoyeur (1) faisant suite au dispositif d'encollage (12), des plaques de pressage (15) pour les volets (6, 7, 8, 9).

5. Machine à encartonner selon l'une des revendications 1 à 4, caractérisée en ce que, entre deux positions d'immobilisation du convoyeur (1), une amenée de bande adhésive (16) est prévue de part et d'autre de ce dernier.

6. Machine à encartonner selon l'une des revendications 1 à 5, caractérisée en ce que les découpes de carton (4) et/ou les lots (10) peuvent être amenés sur des côtés opposés.

7. Machine à encartonner selon l'une des revendications 1 à 6, caractérisée en ce qu'il est prévu un dispositif de soudage de film destiné à constituer des lots (10) soudés dans une découpe de film (24) d'un film en gaine (20).

8. Machine à encartonner selon la revendication 7, caractérisée en ce que le dispositif de soudage de film comporte un poste de découpe et de soudage (23) d'un film en gaine (20) reposant à plat, destiné à réaliser une découpe de film (24) fermée à une extrémité.

9. Machine à encartonner selon la revendication 7 ou 8, caractérisée en ce que le dispositif de soudage de film comprend un carrousel (27) entraîné pas à pas, lequel comporte des moyens de réception pour une découpe de film (24) ouverte mais dont une extrémité est fermée par un cordon de soudure, les moyens de réception étant formés par des barrettes (30) délimitant un espace de réception pour un lot (10).

10. Machine à encartonner selon la revendication 9, caractérisée en ce qu'il est prévu des moyens de succion (26) pour ouvrir, à l'extrémité non fermée, la découpe de film (24) fermée à une extrémité par un cordon de soudure et pour la disposer sur un moyen de réception du carrousel (27).

11. Machine à encartonner selon la revendication 9 ou 10, caractérisée en ce que les barrettes (30) sont des cornières.

12. Machine à encartonner selon l'une des revendications 9 à 11, caractérisée en ce que les barrettes (30) sont des barrettes d'écartement.

13. Machine à encartonner selon l'une des revendications 7 à 12, caractérisée en ce qu'il est prévu, dans un poste de soudage destiné à fermer l'extrémité non fermée de la découpe de film fermée à une extrémité par un cordon de soudure et contenant un lot (10), des tendeurs (35) pouvant s'éloigner l'un de l'autre et se plaquer sur des faces opposées d'une partie de film en débordement (24a).
